# EUROPÄISCHE PATENTSCHRIFT

(11) **EP 1 972 220 B1**
(45) Veröffentlichungstag und Bekanntmachung des Hinweises auf die Patenterteilung: **02.02.2011**
(21) Anmeldenummer: 08152490.2
(22) Anmeldetag: 07.03.2008
(51) Int. Cl.: A42B 3/28

(54) **Sporthelm mit geringem Luftwiderstand**
Sports helmet with reduced wind resistance
Casque de sport doté d'une résistance réduite à l'air

(30) Priorität: 08.03.2007 DE 202007003602 U
(43) Veröffentlichungstag der Anmeldung: 24.09.2008
(73) Patentinhaber: CASCO Group Societate in Comandita Simpla (SCS), Satu Mare 440247 (RO)
(72) Erfinder: Krauter, Manfred, 01900, Bretnig (DE)
(74) Vertreter: Kailuweit, Frank

(56) Entgegenhaltungen:
- EP-A- 1 405 575
- WO-A-01/52676
- DE-A1- 4 417 479
- US-A- 5 023 958
- US-B1- 6 553 580

## Beschreibung

Die Erfindung betrifft einen Sporthelm mit geringem Luftwiderstand.

Bei verschiedensten Sportarten, z.B. beim Radsport oder beim Skiabfahrtslauf, ist es angebracht, einen Helm zu tragen bzw. sind diese vorgeschrieben. Insbesondere im Wettkampfbereich und im Hochleistungssport spielt dabei der Luftwiderstand der Helme, neben anderen wichtigen Eigenschaften wie z.B. der Schlagabsorptionsfähigkeit oder dem Gewicht, eine große Rolle. Je nach Anwendungsgebiet sind verschiedene Helmformen bekannt. Alle Formen weisen im Stirnbereich eine Sichtöffnung auf. Insbesondere bei Radfahrern kommen Helme zum Einsatz, welche nur den oberen Kopfbereich überdecken und die Ohren frei bleiben. Bei Ski- und Snowboardfahrern finden Helme Anwendung, welch zusätzlich die Ohren überdecken. Diese Helme schließen im Vergleich zu oben genannten Fahrradhelmen tiefer im Nackenbereich ab. Weiterhin bekannt sind Integralhelme, welche den gesamten Kopf des Trägers inklusive des Kinnbereiches umschließen.

Im Sport- und Freizeitbereich werden Helme eingesetzt, die eine harte, schlagabweisende Außenschale aufweisen, die mit einer dämpfenden, energievernichtenden Innenschale, verbunden ist. Das Material der schlagresistenten, jedoch elastischen Außenschale ist im allgemeinen mit Kevlar-, Glas- oder Carbonfasern verstärkter Kunststoff. Die Außenschale kann dabei ein- oder mehrteilig gefertigt sein. Die Innenschale besteht aus Hartschaum z. B. aus expandiertem Polystyrol, oder einem vergleichbaren Leichtbauwerkstoff. Die Verbindung von Außen- und Innenschale kann form-, kraft- oder stoffschlüssig erfolgen.

Die DD 253 759 A1 beschreibt einen Helm mit einer Abrisskante im hinteren oberen Bereich der Helmkalotte. Diese Abrisskante reduziert dabei vor allem die Auftriebskräfte des Helmes, und damit die durch den Kinngurt übertragenen Kräfte auf den Halsbereich des Trägers.

In der DE 33 20 301 C1 wird ein Sturzhelm vorgestellt, der auf der Oberfläche eine Vielzahl von Luftverwirbelungen erzeugenden Unebenheiten aufweist. Dadurch wird der Luftwiderstand bei hohen Strömungsgeschwindigkeiten reduziert. Bei geringen Strömungsgeschwindigkeiten bewirken die Unebenheiten jedoch eine Erhöhung des Luftwiderstandes.

In der DE 20 21 5102 U1 wird ein Helm für Zweiradfahrer offenbart, der zur Reduktion des Luftwiderstandes vorspringende Rippen aufweist, welche von der Vorderseite des Helmes annähernd auf die Mitte der Rückseite der Helmkalotte zulaufen. Die Zusammenführung der Rippen im hinteren Bereich des Helmes ähnelt dabei einer Abrisskante.

WO 01/52676 A1 beschreibt einen Sporthelm mit einer äußeren und einer inneren Helmschale, und einem Luftleitkanal, der sich ausgehend von der Stirnseite zwischen der äußeren und der inneren Schale in Strömungsrichtung erstreckt.

Die Aufgabe der vorliegenden Erfindung besteht darin, einen Sporthelm vorzuschlagen, der einen besonders geringen Luftwiderstand aufweist.

Erfindungsgemäß wird die Aufgabe durch einen Sporthelm mit den im Anspruch 1 genannten Merkmalen gelöst. Vorteilhafte Varianten des Sporthelmes sind Gegenstand von Unteransprüchen.

Der erfindungsgemäße Sporthelm weist an der äußeren Helmschale mindestens eine Luftleitkante auf, die sich ausgehend von der Stirnseite des Helmes - direkt an oder in geringer Entfernung über der oberen Kante der Sichtöffnung des Helmes - über die Oberfläche der äußeren Helmschale in Strömungsrichtung (bei gerader Anströmung von vom) erstreckt, und im hinteren unteren Bereich des Helmes, im Nackenabschluss oder in geringer Entfernung darüber, mit annähernd gleichem Abstand zueinander wie im vorderen Helmbereich, endet. Bei einem Helm mit nur einer Luftleitkante ist diese mittig auf der äußeren Helmschale platziert. Bei Helmen mit mehreren Luftleitkanten sind diese symmetrisch angeordnet.

Vorteilhaft sind zwei Luftleitkanten auf der äußeren Schale angeordnet, die im Stirnbereich des Helmes, über dem Augenbereich des Trägers ansetzen.

Die Luftleitkante/ Luftleitkanten können als Nut (Vertiefung) oder als Auswölbung der äußeren Helmschale ausgebildet sein. Für die Nuten bzw. Auswölbungen sind verschiedene Querschnittsgeometrien möglich, beispielhaft werden runde, ellipsenförmige oder viereckige Querschnitte genannt.

Bei mehrteiligen, insbesondere dreiteiligen, äußeren Helmschalen können die einzelnen Teile so dimensioniert werden, dass sich deren Nahtbereich mit der Luftleitkante deckt. Ein nach oben auskragender Keder aus Gummi oder einem ähnlichen Material zwischen den aufeinandertreffenden Teilen der äußeren Schale fixiert deren die Position und bildet gleichzeitig durch den auskragenden oberen Teil eine Luftleitkante. Eine andere Möglichkeit besteht darin, die Teile der äußeren Helmschale überlappen zu lassen und die Überlappung als Luftleitkante auszubilden. Die sickenartigen Luftleitkanten wirken dabei zugleich als Versteifung und erhöhen die Biege- und Torsionssteifigkeit der Helmschale.

Die Luftleitkanten sind bei allen Helmtypen mit einer glatten, geschlossenen, ellipsoidähnlichen äußeren Helmschale ohne Abrisskante anwendbar.

Die Auswölbungen bzw. die Nuten haben eine Tiefe bzw. Höhe zwischen 2 mm und 8 mm und eine Breite zwischen 2 mm und 14 mm. Vorteilhaft sind Tiefen bzw. Höhen im Bereich zwischen 3 mm und 5 mm und eine Breiten zwischen 5 mm und 10 mm.

Überraschenderweise zeigte sich bei Versuchen im Windkanal, dass Sporthelme mit den erfindungsgemäßen Luftleitkanten einen deutlich verminderten c_{w}- Wert aufwiesen. So erreichte ein Helm mit einer Auswölbung mit halbkreisförmigen Querschnitt mit einer Höhe von 5 mm als Luftleitkante einen Wert von c_{w}=0,19-0,21 bei einem Anströmwinkel α=43°. Demgegenüber wiesen Helme ohne die erfindungsgemäßen Luftleitkanten einen Wert von c_{w}=0,26-0,31 auf.

Nachfolgend werden zwei bevorzugte Ausführungsformen anhand von Figuren erläutert. Dabei zeigen:
Figur 1 eine Vorderansicht des Sporthelmes,
Figur 2 eine Draufsicht des Sporthelmes,
Figur 3 eine Seitenansicht des Sporthelmes,
Figur 4 eine Schnittdarstellung einer Luftleitkante mit Keder und
Figur 5 eine Schnittdarstellung einer Luftleitkante ohne Keder.

Der in Figur 1 gezeigte Sporthelm hat eine äußere Helmschale 1 aus Carbon- Monocoque und eine innere Helmschale 2 aus einem dämpfenden energievernichtenden Material. Die Sichtöffnung des Helmes hat eine obere Kante 5. In dem Bereich des Helmes, der die Ohren des Benutzers abdeckt befinden sich Schallöffnungen 4. Hinten schließt der Helm mit dem Nackenabschluss 6 ab. Über der oberen Kante 5 der Sichtöffnung hat der Helm zwei Luftleitkanten 3a, 3b. Die Luftleitkanten 3a, 3b beginnen nahe der oberen Kante 5 des Sichtbereiches, ungefähr über den Augen des Benutzers und verlaufen von vom nach hinten bis kurz über den Nackenabschluss 6 des Helmes.

Figur 2 zeigt eine Draufsicht des Helmes und verdeutlicht den Verlauf der Luftleitkanten 3a, 3b.

Figur 3 zeigt eine Seitenansicht des Helmes. In dieser Ansicht ist der Verlauf der Luftleitkanten 3a, 3b im hinteren Bereich des Helmes sichtbar.

In Figur 4 ist eine Nut als Luftleitkante mit einem Keder 7 im Schnitt dargestellt. Der Keder 7 hat eine Lasche 8, mit der er in der äußeren Helmschale verankert ist. Der äußere kreisrunde Querschnitt des Keders hat einen Durchmesser von 3 mm.
Das Einbringen der Keder erfolgt bei der Montage der äußeren Helmschale vor der Verbindung von äußerer und innerer Helmschale, so dass die Keder durch die Verbindung äußerer und innerer Helmschale mit fixiert werden.

Figur 5 zeigt als alternative Ausführungsform eine Nut von 3 mm als Luftleitkante ohne Keder.

### Bezugszeichenliste:

- 1: äußere Helmschale
- 2: innere Helmschale
- 3, 3a, 3b: Luftleitkante
- 4: Schallöffnungen
- 5: obere Kante der Sichtöffnung
- 6: Nackenabschluss
- 7: Keder
- 8: Lasche
- 9: Strömungsrichtung
- α: Anströmwinkel

## Patentansprüche

1. Sporthelm mit einer äußeren (1) und einer inneren Helmschale (2), mit mindestens einer Luftleitkante (3, 3a, 3b), die sich ausgehend von der Stirnseite, über dem Augenbereich des Trägers direkt an oder in geringer Entfernung über der oberen Kante (5) der Sichtöffnung über die Oberfläche der äußeren Schale (1) in Strömungsrichtung (9) erstrecken, und im hinteren unteren Bereich des Helmes, im Nackenabschluss (6) oder in geringer Entfernung darüber mit annähernd gleichem Abstand zueinander wie im vorderen Helmbereich enden.

2. Sporthelm nach Anspruch 1,
**dadurch gekennzeichnet, dass**
die Luftleitkanten (3, 3a, 3b) als Nut oder Auswölbung mit einer Tiefe bzw. Höhe zwischen 3 mm bis 5 mm und mit einer Breite von 5 mm bis 10 mm ausgebildet sind.

3. Sporthelm nach einem der vorigen Ansprüche,
**dadurch gekennzeichnet, dass**
die Luftleitkanten (3, 3a, 3b) eine runde, ellipsenförmige, drei- oder viereckige Querschnittsgeometrie aufweisen.

4. Sporthelm nach einem der vorigen Ansprüche,
**dadurch gekennzeichnet, dass**
die Luftleitkanten (3, 3a, 3b) einen Keder (7) aufweisen.

5. Sporthelm nach einem der vorigen Ansprüche,
**dadurch gekennzeichnet, dass**
sich die Luftleitkanten (3, 3a, 3b) bei einer mehrteiligen äußeren Schale (1) an den Verbindungsstellen der einzelnen Teile der äußeren Schale (1) gebildet werden.

6. Ein- oder mehrteilige äußere Schale (1) eines Sporthelmes,
**dadurch gekennzeichnet, dass**
die äußere Schale (1) Luftleitkanten (3, 3a, 3b) aufweist, die sich ausgehend von der Stirnseite, über dem Augenbereich des Trägers direkt an oder in geringer Entfernung über der oberen Kante (5) der Sichtöffnung über die Oberfläche der äußeren Schale (1) in Strömungsrichtung (9) erstrecken, und im hinteren unteren Bereich des Helmes, im Nackenabschluss (6) oder in geringer Entfernung darüber mit annähernd gleichem Abstand zueinander wie im vorderen Helmbereich enden.

## Claims

1. Sports helmet with an outer (1) and an inner helmet shell (2), provided with at least one air guide edge (3, 3a, 3b) that starting from the front side extend above the eye region of the wearer directly at, or in short distance to the upper edge (5) of the vision opening along the surface of the outer shell (1) in direction of flow (9), ending in the rear lower region of the helmet, at the neck end (6) or above it in short distance thereto, at approximately the same distance to each other as in the front region of the helmet.

2. Sports helmet to claim 1 **characterized by** that the air guide edges (3, 3a, 3b) are established as grooves or recesses having a depth, or height, respectively, of between 3 mm to 5 mm and a width of 5 mm to 10 mm.

3. Sports helmet to one of the previous claims **characterized by** that the air guide edges (3, 3a, 3b) have a circular, elliptical, triangular or quadrangular cross-sectional geometry.

4. Sports helmet to one of the previous claims **characterized by** that the air guide edges (3, 3a, 3b) are provided with a welting (7).

5. Sports helmet to one of the previous claims **characterized by** that if the outer shell (1) is multipart the air guide edges (3, 3a, 3b) are formed at the connection places of the various parts of the outer shell (1).

6. One- or multipart outer shell (1) of a sports helmet **characterized by** that the outer shell (1) is provided with air guide edges (3, 3a, 3b) that starting from the front side extend above the eye region of the wearer directly at, or in short distance to the upper edge (5) of the vision opening along the surface of the outer shell (1) in direction of flow (9), ending in the rear lower region of the helmet, at the neck end (6) or above it in short distance thereto, at approximately the same distance to each other as in the front region of the helmet.

## Revendications

1. Casque de sport avec une enveloppe de casque extérieure (1) et une enveloppe de casque intérieure (2), avec au moins une arête de guidage d'air (3, 3a, 3b), arêtes qui, en partant du côté frontal, s'étendent sur la surface de l'enveloppe extérieure (1) dans la direction d'écoulement (9) au-dessus de la région des yeux de l'utilisateur jusqu'au bord supérieur (5) de l'ouverture pour le visage ou à faible distance au-dessus de ce bord, et qui, dans la région inférieure arrière du casque, se terminent au niveau de la terminaison (6) pour le cou, ou à faible distance au-dessus de celle-ci, approximativement à la même distance entre elles que dans la région avant du casque.

2. Casque de sport selon la revendication 1, **caractérisé en ce que** les arêtes de guidage d'air (3, 3a, 3b) sont réalisées sous forme de rainure ou de bombement avec une profondeur ou encore une hauteur comprise entre 3 mm et 5 mm et avec une largeur comprise entre 5 mm et 10 mm.

3. Casque de sport selon l'une des revendications précédentes, **caractérisé en ce que** les arêtes de guidage d'air (3, 3a, 3b) présentent une forme de section ronde, elliptique, triangulaire ou quadrangulaire.

4. Casque de sport selon l'une des revendications précédentes, **caractérisé en ce que** les arêtes de guidage d'air (3, 3a, 3b) présentent un bourrelet (7).

5. Casque de sport selon l'une des revendications précédentes, **caractérisé en ce que** les arêtes de guidage d'air (3, 3a, 3b) sont, dans le cas d'une enveloppe extérieure (1) en plusieurs parties, formées aux points de liaison des parties individuelles de l'enveloppe extérieure (1).

6. Enveloppe extérieure (1) en une ou plusieurs parties d'un casque de sport, **caractérisée en ce que** l'enveloppe extérieure (1) présente des arêtes de guidage d'air (3, 3a, 3b) qui, en partant du côté frontal, s'étendent sur la surface de l'enveloppe extérieure (1) dans la direction d'écoulement (9) au-dessus de la région des yeux de l'utilisateur jusqu'au bord supérieur (5) de l'ouverture pour le visage ou à faible distance au-dessus de ce bord, et qui, dans la région inférieure arrière du casque, se terminent au niveau de la terminaison (6) pour le cou, ou à faible distance au-dessus de celle-ci, approximativement à la même distance entre elles que dans la région avant du casque.
